# EUROPÄISCHE PATENTSCHRIFT

(11) **EP 4 168 341 B1**
(45) Veröffentlichungstag und Bekanntmachung des Hinweises auf die Patenterteilung: **24.07.2024**
(21) Anmeldenummer: 21735874.6
(22) Anmeldetag: 17.06.2021
(51) Int. Cl.: B65H 75/24, B65H 75/22

(54) **SPULENKERNUMFANGSSEGMENT, SPULENKERN, SPULE UND SORTIMENT**
CIRCUMFERENTIAL REEL CORE SEGMENT, REEL CORE, REEL AND SET
SEGMENT CIRCONFÉRENTIEL DE PARTIE CENTRALE DE BOBINE, PARTIE CENTRALE DE BOBINE, BOBINE ET ENSEMBLE

(30) Priorität: 18.06.2020 DE 102020116177
(43) Veröffentlichungstag der Anmeldung: 26.04.2023
(73) Patentinhaber: WEHA PLASTIC GMBH, 42899 Remscheid (DE)
(72) Erfinder: HINZ, Peter, 42399 Wuppertal (DE); ROLAND, Volker, 34431 Marsberg (DE); BADENBERG, Matthias, 42389 Wuppertal (DE); KÜHNE, Martin, 42897 Remscheid (DE)
(74) Vertreter: Brötz, Helmut
(86) Internationale Anmeldenummer: PCT/EP2021/066375
(87) Internationale Veröffentlichungsnummer: WO 2021/255158

(56) Entgegenhaltungen:
- WO-A1-00/64797
- WO-A1-01/58795
- CH-A5- 597 083
- JP-A- 2008 162 738
- JP-A- H0 753 137
- JP-A- H1 111 799
- US-A- 4 039 156

## Beschreibung

### Gebiet der Technik

Die vorliegende Erfindung betrifft gemäß einem ersten Aspekt ein Spulenkernumfangssegment, gemäß einem zweiten Aspekt einen Spulenkern, gemäß einem dritten Aspekt ein Sortiment von Komponenten für den Zusammenbau von Spulen und gemäß einem vierten Aspekt eine Spule.

### Stand der Technik

Spulen kommt in zahlreichen technischen Anwendungen Bedeutung beim Aufwickeln, Bevorraten und Abwickeln von Wickelgut, wie zum Beispiel Bändern, Folien, Papier, Garn usw., zu. Herkömmlich besitzt eine Spule einen Spulenkern und ein oder zwei daran anschließende Spulenflansche, die zur seitlichen Berandung eines Raumes für Wickelgut nach radial außen über den Spulenkern überstehen. Bei im Stand der Technik bekannten Spulen ist der Spulenkern einstückig ausgeführt, und auch der oder die Spulenflansche sind an dem Spulenkern einstückig ausgebildet. Somit sind bei einer herkömmlichen Spule der Außendurchmesser des Spulenkerns und der Außendurchmesser der Spulenflansche fest vorgegeben. Während Spulen eine platzsparende Aufbewahrung von Wickelgut ermöglichen, wird andererseits als Nachteil empfunden, dass, besonders bei variierenden Anforderungen, seitens der Anwender viel Platz für die Lagerung und den Transport von Spulen benötigt wird. Dies geht einher mit unerwünscht hohen Kosten und wirkt sich besonders bei Anwendern aus, die für verschiedene Anwendungen Spulen benötigen, die sich in ihren Abmessungen, insbesondere in den Außendurchmessern des Spulenkerns und/oder der Spulenflansche, unterscheiden.

Aus WO 00/64797 A1 ist ein Spulenkernumfangssegment gemäß dem Oberbegriff des Anspruchs 1 bekannt.

JP 2008 162738 A beschreibt einen Bandwickelmechanismus. JP H11 11799 A offenbart eine zerlegbare Spule. Aus CH 597 083 A5 ist eine Kabeltrommel bekannt, deren Trommelkern mit axialen Aussparungen versehen ist. Aus JP H07 53137 A ist eine Spule bekannt, deren Spulenkern mehrere streifenförmige Segmente aufweist und mit Flanschen verbunden werden kann.

US 4 039 156 A offenbart eine Spule zur Verwendung mit bahnförmigem Material, wie bspw. magnetischen Aufnahmebändern, fotografischem Film usw. Aus WO 01/58795 A1 ist ein Rohrwendel-Handhabungssystem bekannt.

### Zusammenfassung der Erfindung

Vor diesem Hintergrund liegt der Erfindung die Aufgabe zugrunde, Spulen vorteilhaft weiterzubilden. Insbesondere liegt der Erfindung die Aufgabe zugrunde, Möglichkeiten anzugeben und Spulen so weiterzubilden, dass die vorangehend beschriebenen Nachteile möglichst weitgehend, insbesondere vollständig, vermieden werden können.

Zur Lösung der Aufgabe schlägt die Erfindung gemäß Ihrem ersten Aspekt ein Spulenkernumfangssegment gemäß Anspruch 1 vor, welches umfasst: eine erste Montageseite und eine zweite Montageseite, wobei die erste Montageseite zumindest eine Seitenfläche, die eine erste Bezugsebene aufspannt, und zumindest ein Montagemittel aufweist, wobei die zweite Montageseite zumindest eine Seitenfläche, die eine zweite Bezugsebene aufspannt, und zumindest ein Montagemittel aufweist, wobei die erste Bezugsebene und die zweite Bezugsebene gemeinsam einen Umfangssegmentwinkel einschließen, wobei das zumindest eine Montagemittel der ersten Montageseite eine Ausnehmung aufweist, die eine zu der Seitenfläche der ersten Montageseite benachbarte Öffnung hat und die sich von der Öffnung ausgehend in das Spulenkernumfangssegment erstreckt, wobei in einer zu der ersten Bezugsebene senkrechten Querschnittsebene in Bezug auf eine zu der ersten Bezugsebene parallele Breitenrichtung eine Öffnungsbreite der Öffnung kleiner als eine maximale Breite der Ausnehmung ist, und wobei das zumindest eine Montagemittel der zweiten Montageseite einen Vorsprung aufweist, der einen zu der Seitenfläche der zweiten Montageseite benachbarten Ansatz hat und der sich von dem Ansatz ausgehend von der zweiten Bezugsebene weggerichtet erstreckt, wobei in einer zu der zweiten Bezugsebene senkrechten Querschnittsebene in Bezug auf eine zu der zweiten Bezugsebene parallele Breitenrichtung eine Ansatzbreite des Ansatzes kleiner als eine maximale Breite des Vorsprungs ist. Derartige Spulenkernumfangssegmente lassen sich in geeigneter Anzahl mittels ihrer Montagemittel miteinander lösbar verbinden, so dass ein Spulenkern resultiert, dessen Kernmantel sich über einen Umfang von 360 Grad erstreckt. Vorteilhaft hat sich herausgestellt, dass die für den Aufbau von einem oder mehrere Spulenkernen benötigten Spulenkernumfangssegmente im Vergleich zu einer korrespondierenden Anzahl von Spulenkernen für die Lagerung und den Transport weniger Platz benötigen. Dies wird dadurch ermöglicht, dass sich die Spulenkerne für die Lagerung und den Transport in Spulenkernumfangssegmente zerlegen lassen, die dann einzeln relativ zueinander verlagert werden können, bis ein gewünschtes Packmaß entsteht. Somit lässt sich erreichen, dass in einem vorgegebenen Lager- oder Transportraum im Vergleich zu vollständigen Spulenkernen eine größere Anzahl von zerlegten Spulenkernen untergebracht werden kann.

Erfindungsgemäß ist die Ansatzbreite des Vorsprungs kleiner als oder gleich der Öffnungsbreite der Ausnehmung, und die maximale Breite des Vorsprungs ist kleiner als oder gleich der maximalen Breite der Ausnehmung und größer als die Öffnungsbreite der Ausnehmung. Auf diese Weise kann mittels einer Ausnehmung und eines dazu passenden Vorsprungs ein formschlüssiger Eingriff zur Verbindung von zwei benachbarten Spulenkernumfangssegmenten erzielt werden. Bevorzugt ist, dass sich eine Verbindung, die sich mittels der beiden Montagemittel herstellen lässt, anschließend bei Bedarf wieder lösen lässt. Besonders bevorzugt ist die Möglichkeit, dass sich die miteinander eine Verbindung bildende Montagemittel zerstörungsfrei, vorzugsweise beschädigungsfrei, wieder trennen lassen, so dass ein mehrfaches Herstellen und Lösen von Verbindungen möglich ist.

Als zweckmäßig wird angesehen, dass der Umfangssegmentwinkel von jedem einzelnen Spulenkernumfangssegment einen ganzzahligen Bruchteil von 360 Grad, insbesondere 15 oder 30 oder 40 oder 60 oder 90 oder 120 oder 180 Grad, beträgt. Alternativ oder kombinativ besteht die Möglichkeit, dass auf der ersten und der zweiten Montageseite die jeweiligen Montagemittel an dem Spulenkernumfangssegment integral, also einstückig, ausgebildet sind oder fest an dem Spulenkernumfangssegment angebracht sind.

Bevorzugt sind Montagemittel auf der ersten Montageseite und Montagemittel auf der zweiten Montageseite eines jeweiligen Spulenkernumfangssegments positionsmäßig und in ihrer Form und Größe so aufeinander abgestimmt, dass eine erste Montageseite eines ersten Spulenkernumfangssegments mit einer zweiten Montageseite eines zweiten baugleichen Spulenkernumfangssegments mittels der jeweiligen Montagemittel verbunden werden kann, ohne dass dafür herkömmliche lose Verbindungsmittel, wie bspw. Schrauben, benötigt werden.

Bevorzugt ist auch, dass eine Querschnittskontur der Ausnehmung des Montagemittels der ersten Montageseite und eine Querschnittskontur des Vorsprungs des Montagemittels der zweiten Montageseite in einer Projektion aufeinander so relativ zueinander ausrichtbar sind, dass die Querschnittskontur dieses Vorsprungs die Querschnittskontur dieser Ausnehmung vollständig oder unter Belassung eines entlang der Ränder der Querschnittskonturen verlaufenden Spalts ausfüllt. Dies ermöglicht es vorteilhaft, mittels der Montagemittel eine zumindest in Bezug auf bestimmte Richtungen nahezu oder vollständig spielfreie Verbindung zwischen benachbarten Spulenkernumfangssegmenten zu erzeugen.

Betreffend die Formgebung ist erfindungsgemäß die Ausnehmung des Montagemittels der ersten Montageseite als Nut und der Vorsprung des Montagemittels der zweiten Montageseite als Leiste ausgebildet. sind. Mittels einer Nut und einer Leiste (Letztere wird auch als Feder bezeichnet), deren Profile in einer Querschnittsebene zueinander passend hinterschnitten sind, lassen sich benachbarte Spulenkernumfangssegmente lösbar miteinander verbinden, indem die Leiste in die Nut, beginnend an dem einen Längsende, eingeschoben wird, bis die Leiste möglichst vollständig in der Nut aufgenommen ist. Zum Lösen kann die Leiste wieder mittels einer Längsbewegung aus der Nut entfernt werden. Bei einer Nut und einer Leiste ist außerdem vorteilhaft, dass sich benachbarte Spulenkernumfangssegmente nicht nur punktuell, sondern über eine gewünschte Länge hinweg verbinden lassen.

Es besteht die Möglichkeit, dass eine Querschnittskontur der Ausnehmung des Montagemittels der ersten Montageseite und eine Querschnittskontur des Vorsprungs des Montagemittels der zweiten Montageseite jeweils die gleiche Form haben, wobei die Form einen gerundeten runden oder trapezförmigen Abschnitt aufweist. Dies eignet sich u. a. zur Erzeugung einer leichtgängigen und zugleich stabilen Verbindung.

Erfindungsgemäß ist vorgesehen, dass das Spulenkernumfangssegment eine erste Umfangssegmentfläche und eine zweite Umfangssegmentfläche aufweist, wobei sich die erste Umfangssegmentfläche zwischen den zufolge des Umfangssegmentwinkels voneinander divergierenden Rändern der ersten Montageseite und der zweiten Montageseite erstreckt, und wobei sich die zweite Umfangssegmentfläche zwischen den beiden verbleibenden Rändern der ersten Montageseite und der zweiten Montageseite erstreckt. Bevorzugt ist, dass bei der Montage eines Spulenkerns mehrere Spulenkernumfangssegmente mit zueinander einheitlichem Umfangssegmentwinkel kombiniert werden. Zweckmäßig ist der Umfangssegmentwinkel so groß gewählt, dass sich eine dazu passende Anzahl von Spulenkernumfangssegmenten zu einem Spulenkern, der sich über 360 Grad erstreckt, verbinden lassen.

Vorzugsweise ist daran gedacht, dass sich die erste Umfangssegmentfläche entlang einer geometrischen Kreiskontur erstreckt, wobei insbesondere vorgesehen ist, dass ein Mittelpunkt der Kreiskontur seitlich neben einer von der ersten Bezugsebene und der zweiten Bezugsebene gebildeten Schnittlinie liegt. Dies ermöglicht, wie noch näher beschrieben wird, vorteilhaft, dass an den Spulenkernumfangssegmenten seitlich vorhandene Befestigungsmittel (zum Beispiel Gewindebohrungen oder Gewindestifte), die zur Anbringung von Spulenflanschen an dem Spulenkern geeignet sind, auf geraden geometrischen Linien liegen können, die radial von einer geometrischen Mittelachse des Spulenkerns ausgehen.

Erfindungsgemäß ist vorgesehen, dass an der ersten Montageseite eine weitere Nut oder mehrere weitere Nuten vorhanden ist oder sind, die von der zumindest einen Nut seitlich beabstandet ist oder sind, und dass an der zweiten Montageseite eine weitere Leiste oder mehrere weitere Leisten vorhanden ist oder sind, die von der zumindest einen Leiste seitlich beabstandet ist oder sind. Es besteht die Möglichkeit, dass die eine weitere Nut oder die mehreren weiteren Nuten zu der zumindest einen Nut gleich ausgebildet ist oder sind, und dass die eine weitere Leiste oder die mehreren weiteren Leisten zu der zumindest einen Leiste gleich ausgebildet ist oder sind, und/oder dass an der ersten Montageseite eine oder mehrere weitere Seitenflächen ausgebildet sind, die voneinander durch die Nuten beabstandet sind, und dass an der zweiten Montageseite eine oder mehrere weitere Seitenflächen ausgebildet sind, die voneinander durch die Leisten beabstandet sind. Dies begünstigt eine zweidimensionale, quasi flächenhafte und dadurch besonders stabile Verbindung zwischen zwei benachbarten Spulenkernumfangssegmenten.

Erfindungsgemäß ist vorgesehen, dass in einer zu der ersten Bezugsebene und zu der zweiten Bezugsebene senkrechten dritten Bezugsebene die seitlichen Abstände der Nuten von dem an die erste Umfangssegmentfläche angrenzenden Rand der ersten Montageseite an die seitlichen Abstände der Leisten von dem an die erste Umfangssegmentfläche angrenzenden Rand der zweiten Montageseite angepasst sind, so dass an der ersten Montageseite des Spulenkernumfangssegments ein zweites, zu ihm gleiches Spulenkernumfangssegment montierbar ist, indem je eine Leiste des zweiten Spulenkernumfangssegment in je eine Nut des Spulenkernumfangssegments einschiebbar ist, und so dass an der zweiten Montageseite des Spulenkernumfangssegments ein drittes, zu ihm gleiches Spulenkernumfangssegment montierbar ist, indem in je eine Nut des dritten Spulenkernumfangssegment je eine Leiste des Spulenkernumfangssegments einschiebbar ist. Dies ermöglicht es vorteilhaft, dass alle für den Zusammenbau eines Spulenkerns bestimmten Spulenkernumfangssegmente zueinander einheitlich ausgebildet sein können.

Bevorzugt ist auch, dass das Spulenkernumfangssegment einstückig aus Kunststoff, insbesondere im Kunststoff-Spritzgussverfahren, hergestellt ist.

Es besteht die Möglichkeit, dass das Spulenkernumfangssegment eine einen Hohlraum berandende, ringförmige Wandung aufweist, an der die erste Seitenfläche, die zweite Seitenfläche, das Montagemittel der ersten Montageseite und das Montagemittel der zweiten Montageseite ausgebildet sind. Im Vergleich zu einer Bauweise ohne einen anderen Hohlraum lässt sich vorteilhaft eine Gewichtsersparnis erreichen.

Des Weiteren ist bevorzugt, dass das Spulenkernumfangssegment eine erste Stirnseite aufweist, deren Oberfläche zu der Seitenfläche der ersten Montageseite und zu der Seitenfläche der zweiten Montageseite quer verläuft, dass das Spulenkernumfangssegment eine zu der ersten Stirnseite entgegengesetzte zweite Stirnseite aufweist, deren Oberfläche zu der Oberfläche der ersten Stirnseite parallel verläuft, dass an der ersten Stirnseite und an der zweiten Stirnseite entlang der zweiten Montageseite in Abständen voneinander jeweils mehrere Gewindebohrungen und/oder mehrere über die jeweilige Oberfläche der Stirnseite hervorstehende Gewindestifte angeordnet sind und/oder dass an der ersten Stirnseite und an der zweiten Stirnseite, jeweils zu der ersten Umfangssegmentfläche benachbart, in einem Bereich zwischen der ersten Montageseite und der zweiten Montageseite jeweils zumindest eine Gewindebohrung oder zumindest ein über die jeweilige Oberfläche der Stirnseite hervorstehender Gewindestift angeordnet ist. Derartige Gewindebohrungen und/oder Gewindestifte können zum lösbaren Anschluss von Spulenflanschen an einem aus mehreren Spulenkernumfangssegmenten gebildeten Spulenkern dienen. Es besteht die Möglichkeit, dass eine jeweilige Gewindebohrung unmittelbar in dem Spulenkernumfangssegment ausgebildet ist. Wenn andererseits ein Grundkörper des Spulenkernumfangssegments aus einem im Vergleich zu einer Schraube weicheren Material, wie bspw. aus Kunststoff oder aus Holz oder einem sonstigen weicheren Material besteht, wird insbesondere im Hinblick auf die Haltbarkeit und die erzielbare Haltekraft als vorteilhaft angesehen, dass eine jeweilige Gewindebohrung in einer bevorzugt aus Metall gefertigten Gewindebuchse ausgebildet ist, die in den Grundkörper des Spulenumfangssegments fest eingebracht ist.

Zur Lösung der eingangs genannten Aufgabe stellt die Erfindung gemäß ihrem zweiten Aspekt einen Spulenkern bereit, der mehrere erfindungsgemäße Spulenkernumfangssegmente aufweist. Dabei ist vorgesehen, dass in montiertem Zustand des Spulenkerns in Umfangsrichtung zueinander benachbarte Spulenkernumfangssegmente formschlüssig miteinander verbunden sind, indem an einem jeweiligen Spulenkernumfangssegment dessen Leisten in Nuten des einen benachbarten Spulenkernumfangssegments eingreifen und indem an dem jeweiligen Spulenkernumfangssegment in dessen Nuten Leisten des anderen benachbarten Spulenkernumfangssegments eingreifen, wobei die Spulenkernumfangssegmente des Spulenkerns zueinander einheitlich ausgebildet sind. Zu möglichen Wirkungen und Vorteilen wird auf die vorangehende Beschreibung Bezug genommen.

Auch bezüglich eines erfindungsgemäßen Spulenkerns bestehen zahlreiche Möglichkeiten zur bevorzugten Weiterbildung:
Bevorzugt ist, sich in montiertem Zustand des Spulenkerns Seitenflächen einer ersten Montageseite eines Spulenkernumfangssegments und Seitenflächen einer zweiten Montageseite eines benachbarten Spulenkernumfangssegments aneinander abstützen. Dies begünstigt einen stabilen Aufbau des Spulenkerns. Als zweckmäßig wird angesehen, dass der Umfangssegmentwinkel von jedem einzelnen Spulenkernumfangssegment einen ganzzahligen Bruchteil von 360 Grad, insbesondere 15 oder 30 oder 40 oder 60 oder 90 oder 120 oder 180 Grad, beträgt und dass das Multiplikations-Produkt aus der Anzahl der Spulenkernumfangssegmente des Spulenkerns und dem Umfangssegmentwinkel eines jeweiligen Spulenkernumfangssegments 360 Grad ergibt, wobei insbesondere vorgesehen ist, dass sich alle sog. zweiten Umfangssegmentflächen der Spulenkernumfangssegmente entlang einer kreisrunden Kernhüllfläche erstrecken.

Es besteht die Möglichkeit, dass die jeweiligen sog. ersten Umfangssegmentflächen von jeweils zueinander in Umfangsrichtung des Spulenkerns benachbarten Spulenkernumfangssegmenten aneinander angrenzen und/oder dass die jeweiligen zweiten Umfangssegmentflächen von jeweils zueinander in Umfangsrichtung des Spulenkerns benachbarten Spulenkernumfangssegmenten aneinander angrenzen und eine zentrale Öffnung des Spulenkerns beranden. Dies entspricht vorteilhaft einer gebräuchlichen Außengestalt, so dass sich ein aus mehreren Spulenkernumfangssegmenten zusammengesetzter Spulenkern insofern für die Anwendung nicht von herkömmlichen einteiligen Spulen unterscheidet. Die Formulierungen erste Umfangssegmentfläche und zweite Umfangssegmentfläche geben keine Reihenfolge an, sondern dienen zur begrifflichen Unterscheidung der in Bezug auf eine geometrische Mittelachse äußeren und inneren Umfangssegmentflächen.

Bevorzugt ist, dass im zusammengesetzten Zustand der Spulenkernumfangssegmente Mittelpunkte ihrer stirnseitigen Gewindestifte und/oder Gewindebohrungen auf Linien angeordnet sind, die radial durch den Mittelpunkt des Spulenkerns verlaufen. Dies vereinfacht die Montage und die Demontage sowie die Standardisierung von Lochbildern in Spulenflanschen.

Zur Lösung der Aufgabe betrifft die Erfindung gemäß einem dritten Aspekt ein Sortiment von Komponenten für den Zusammenbau von Spulen. Ein erfindungsgemäßes Sortiment enthält zumindest als Komponenten: zumindest einen erfindungsgemäßen ersten Spulenkern mit einem ersten Außendurchmesser, zumindest einen zweiten erfindungsgemäßen Spulenkern mit einem zweiten Außendurchmesser, der größer als der erste Außendurchmesser ist, zumindest einen Spulenflansch oder mehrere Spulenflansche, wobei der erste Spulenkern auf jeder Stirnseite seiner Spulenkernumfangssegmente je eine erste Anordnung von Gewindebohrungen aufweist, wobei der zweite Spulenkern auf jeder Stirnseite seiner Spulenkernumfangssegmente je eine zweite Anordnung von Gewindebohrungen aufweist, wobei jede zweite Anordnung zumindest einen Teil der oder alle Gewindebohrungen der ersten Anordnung an jeweils zu der ersten Anordnung gleichen Positionen, insbesondere gleichen Positionen in Bezug auf eine geometrische Mittelachse des jeweiligen Spulenkerns und/oder in Bezug auf die ersten und zweiten Bezugsebenen des jeweiligen Spulenkernumfangssegments, aufweist und zusätzlich zumindest eine weitere Gewindebohrung aufweist, die in Bezug auf eine geometrische Mittelachse des Spulenkerns in einem im Vergleich zu den Gewindebohrungen der ersten Anordnung größeren radialen Abstand positioniert ist, und wobei der zumindest eine Spulenflansch ein eine Mehrzahl von Durchgangsbohrungen umfassendes Lochbild aufweist, wobei das Lochbild auf die erste Anordnung abgestimmt ist, so dass sich der Spulenflansch konzentrisch so zu dem ersten Spulenkern ausrichten lässt, dass auf der dem Spulenflansch zugewandten Stirnseite von jedem Spulenkernumfangssegment des ersten Spulenkerns jeder Gewindebohrung oder zumindest einem Teil der Gewindebohrungen positionsmäßig passend eine Durchgangsbohrung zugeordnet ist, und wobei das Lochbild in der Weise auf die zweite Anordnung abgestimmt ist, so dass sich der Spulenflansch konzentrisch zu dem zweiten Spulenkern ausrichten lässt, so dass auf der dem Spulenflansch zugewandten Stirnseite von jedem Spulenkernumfangssegment des zweiten Spulenkerns jeder Gewindebohrung oder zumindest einem Teil der Gewindebohrungen positionsmäßig passend eine Durchgangsbohrung zugeordnet ist. Insofern schlägt die Erfindung hinsichtlich der Spulenflansche eine lösbare Montage vor. Mittels der hierzu angegebenen Merkmale sind die Positionen von Gewindebohrungen und/oder Gewindestiften einerseits und von Durchgangsbohrungen andererseits im Sinne eines Systemgedankens so aufeinander abgestimmt, dass verschiedene Spulenkerne wahlweise mit gleich oder verschieden dimensionierten Spulenflanschen kombinierbar sind. Das Sortiment kann bspw. auch voneinander verschiedene Spulenflansche enthalten, die sich in ihren Außendurchmesser voneinander unterscheiden, die aber zueinander gleiche Lochbilder besitzen können und dadurch an Spulenkernen gegeneinander ausgetauscht werden können. So kann aus einem vergleichsweise geringen Sortiment an Spulenkernen bzw. Spulenkernumfangssegmenten und Spulenflanschen je nach Bedarf und Anwendungsfall eine große Vielzahl verschiedener Spulen zusammengestellt werden. Dies verringert den für die Lagerung und den Transport benötigten Platzbedarf und die damit in der Praxis verbundenen Kosten.

Der beschriebene Gedanke lässt sich weiter fortsetzen bspw. für ein Sortiment, das zumindest einen dritten Spulenkern mit einem dritten Außendurchmesser aufweist, wobei der dritte Durchmesser größer als der zweite Durchmesser ist, wobei der dritte Spulenkern auf jeder Stirnseite je eine dritte Anordnung von Gewindebohrungen aufweist, wobei jede dritte Anordnung zumindest einen Teil der oder alle Gewindebohrungen der zweiten Anordnung an jeweils zu der zweiten Anordnung gleichen Positionen aufweist und zusätzlich weitere Gewindebohrungen aufweist, die in Bezug auf eine geometrische Mittelachse des Spulenkerns radial außerhalb der zweiten Anordnung positioniert sind. Ebenfalls in Weiterführung des Gedankens kann das Lochbild des Spulenflansches in der Weise auf die dritte Anordnung abgestimmt sein, dass sich der Spulenflansch konzentrisch so zu dem dritten Spulenkern so ausrichten lässt, dass auf der dem Spulenflansch zugewandten Stirnseite des dritten Spulenkerns jeder Gewindebohrung oder zumindest einem Teil der Gewindebohrungen positionsmäßig passend eine Durchgangsbohrung zugeordnet ist.

Gemäß einem noch weiteren Aspekt umfasst die vorliegende Erfindung eine Spule, die zumindest einen erfindungsgemäßen Spulenkern und ein oder zwei Spulenflansche umfasst. Dazu schlägt die Erfindung vor, dass der Spulenflansch ein eine Mehrzahl von Durchgangsbohrungen umfassendes Lochbild aufweist, das auf eine Anordnung von Gewindebohrungen und/ oder Gewindestiften auf zumindest einer der beiden Stirnseiten des Spulenkerns abgestimmt ist, wobei der Spulenflansch mit dem Spulenkern verschraubt ist, indem Schrauben durch Durchgangsbohrungen hindurchgeführt und in Gewindebohrungen eingeschraubt sind oder indem Gewindestifte durch Durchgangsbohrungen hindurchgeführt und Muttern auf durch Durchgangsbohrung hindurchragende Enden der Gewindestifte aufgeschraubt sind, wobei insbesondere vorgesehen ist, dass die Spule einen zweiten Spulenflansch aufweist, der auf eine dem ersten Spulenflansch entsprechende Weise auf der anderen der beiden Stirnseiten des Spulenkerns angeschraubt ist. Dies ermöglicht vorteilhaft eine lösbare Befestigung von Spulenflanschen an einem aus mehreren Spulenkernumfangssegmenten gebildeten Spulenkern, so dass ein insgesamt modularer Spulenaufbau resultiert. Ein weiterer Vorteil kann darin liegen, dass mittels der seitlichen Anbringung von Spulenflanschen an einem Spulenkern auch zugleich eine wirksame Sicherung gegen eine unbeabsichtigte Bewegung von Spulenkernumfangssegmenten relativ zueinander, insbesondere in einer seitlichen Richtung, ermöglicht ist.

### Kurze Beschreibung der Zeichnungen

Die Erfindung wird nachfolgend exemplarisch anhand von in den Figuren gezeigten Ausführungsbeispielen beschrieben. Im Einzelnen zeigt:
- Fig. 1: perspektivisch eine erfindungsgemäße Spule gemäß einem ersten bevorzugten Ausführungsbeispiel;
- Fig. 2: eine Stirnansicht in Blickrichtung II gemäß Figur 1;
- Fig. 3: perspektivisch ein Spulenkernumfangssegment des in den Figuren 1 und 2 gezeigten Spulenkerns;
- Fig. 3a: eine Abwandlung des in Figur 3 gezeigten Spulenkernumfangssegments;
- Fig. 4: eine Draufsicht des in Figur 3 gezeigten Spulenkernumfangssegments;
- Fig. 5: einen vergrößerten Teilschnitt entlang Schnittlinie V-V gemäß Figur 4;
- Fig. 6: eine Explosionsansicht zur Veranschaulichung des Zusammenbaus des in den Figuren 1 und 2 gezeigten Spulenkerns;
- Fig. 7: perspektivisch eine erfindungsgemäße Spule gemäß einem ersten bevorzugten Ausführungsbeispiels;
- Fig. 8: zur weiteren Veranschaulichung einen herausgeschnittenen Ausschnitt aus der in Figur 7 gezeigten Spule;
- Fig. 9: eine Seitenansicht der in Figur 7 gezeigten Spule in dortiger Blickrichtung IX, im Vergleich zu Figur 7 in Verkleinerung;
- Fig. 10: in Vergrößerung einen Teilschnitt entlang Schnittlinie X-X gemäß Figur 9
- Fig. 11: perspektivisch ein erfindungsgemäßes Spulenkernumfangssegment gemäß einem zweiten bevorzugten Ausführungsbeispiel;
- Fig. 12: einen geometrischen Vergleich des Spulenkernumfangssegments gemäß dem zweiten Ausführungsbeispiel mit dem Spulenkernumfangssegment gemäß dem ersten Ausführungsbeispiel;
- Fig. 13: perspektivisch ein erfindungsgemäßes Spulenkernumfangssegment gemäß einem dritten Ausführungsbeispiel;
- Fig. 14: einen geometrischen Vergleich der Spulenkernumfangssegmente gemäß dem ersten, zweiten und dritten Ausführungsbeispiel;
- Fig. 15: eine mit Figur 8 vergleichbare Darstellung, jedoch betreffend zwei Spulenflansche in Verbindung mit dem Spulenkernumfangssegment des dritten Ausführungsbeispiels:
- Fig. 16: exemplarisch für Spulenkernumfangssegmente gemäß dem zweiten Ausführungsbeispiel eine bevorzugte Möglichkeit zur platzsparenden Lagerung.

### Beschreibung der Ausführungsformen

Die Figuren 1 und 2 zeigen einen erfindungsgemäßen Spulenkern 1 gemäß einem ersten bevorzugten Ausführungsbeispiel. Dieser ist aus vier zueinander gleich ausgeführten erfindungsgemäßen Spulenkernumfangssegmenten 2 gemäß dem auch in den Figuren 3 bis 6 gezeigten ersten Ausführungsbeispiel ohne Zuhilfenahme von losen Befestigungsmitteln, bspw. Schrauben oder dergleichen, zusammengesetzt. Wie insbesondere Figur 3 veranschaulicht, hat jedes Spulenkernumfangssegment eine erste Montageseite 3 und eine zweite Montageseite 4, an denen es mit benachbarten, jeweils baugleichen Spulenkernumfangssegmenten 2 lösbar zu verbinden ist. An der ersten Montageseite 3 sind vier zueinander benachbarte, in dem Beispiel jeweils ebene Seitenflächen 5 ausgebildet, die in einer gemeinsamen geometrischen, d. h. gedachten, Bezugsebene E1 liegen, wobei sich die Bezugsebene E1 über die Ränder der Seitenflächen 5 hinaus erstreckt. Insofern wird die Lage der Bezugsebene E1 identisch durch jede einzelne der Seitenflächen 5 aufgespannt, also geometrisch bestimmt. Die Bezugsebene E1 ist in Figur 4 schematisch dargestellt. Auf der zweiten Montageseite 4 sind in dem Beispiel vier Seitenflächen 6 ausgebildet, die in einer gemeinsamen Bezugsebene E2 liegen, siehe ebenfalls Figur 4. Wie Figur 4 auch entnehmbar ist, schließen die Bezugsebenen E1 und E2 gemeinsam einen Umfangssegmentwinkel α ein, der in dem Beispiel 90 Grad beträgt. Demzufolge ist der in den Figuren 1 und 2 gezeigte Spulenkern aus vier solchen Spulenkernumfangssegmenten 2 zusammengesetzt. Zur lösbaren Verbindung mit benachbarten Spulenkernumfangssegmenten 2 sind an der ersten Montageseite 3 in dem Beispiel drei Montagemittel 7 integral ausgebildet. An der zweiten Montageseite 4 sind integral, also an dem Spulenkernumfangssegment 2 einteilig, ebenfalls drei Montagemittel 8 ausgebildet. In dem Beispiel befindet sich je ein Montagemittel 7 zwischen zwei zueinander benachbarten Seitenflächen 5 und befindet sich je ein Montagemittel 8 zwischen je zwei benachbarten Seitenflächen 6.

In dem gewählten Ausführungsbeispiel, d. h. nicht notwendig, sind die an der ersten Montageseite 3 angeordneten Montagemittel 7 zueinander gleich ausgebildet, sind die an der zweiten Montageseite 4 angeordneten Montagemittel 8 zueinander gleich ausgebildet und sind die drei Montagemittel 7 abweichend von den drei Montagemitteln 8 ausgebildet.

Jedes Montagemittel 7 hat eine Ausnehmung 9, die als Nut 10 ausgebildet ist, die sich in ihrer Längsrichtung parallel zu einer den Bezugsebenen E1 und E2 gemeinsamen Schnittlinie S erstreckt, sowie in einem zu einem Spulenkern 1 montierten Zustand (vgl. Figur 2) parallel zu dessen geometrischer Mittelachse M. Jede Ausnehmung 9 hat eine von zwei Seitenflächen 5 berandete Öffnung 11 und erstreckt sich in ihrer Längsrichtung parallel zu der Schnittlinie S und dabei quer zu ihrer Längsrichtung von der Öffnung 11 ausgehend in das Spulenkernumfangssegment 2. In einer zu der ersten Bezugsebene E1 senkrechten Querschnittsebene, zum Beispiel in der Zeichenebene von Figur 4, ist in Bezug auf eine zu der ersten Bezugsebene E1 parallele Breitenrichtung B1 eine Öffnungsbreite a der Öffnung 11 kleiner als eine maximale Breite b der Ausnehmung 9. Die Ausnehmung 9 bildet somit eine im Querschnitt hinterschnittene Nut 10.

Jedes Montagemittel 8 weist einen Vorsprung 12 auf, der einen von zwei Seitenflächen 6 benachbarten Ansatz 13 (man könnte auch von einer Basis 13 sprechen) hat. In dem Beispiel ist der Vorsprung als Leiste 14 ausgebildet, die integral, also einteilig, an dem Spulenkernumfangssegment 2 ausgebildet ist und die sich in ihrer Längsrichtung parallel zu der Schnittlinie S erstreckt. In Bezug auf eine zu E1 und E2 senkrechte Querschnittsebene (vgl. Figur 4) erstreckt sich der Vorsprung 12 von seinem Ansatz 13 ausgehend von der zweiten Bezugsebene E2 weggerichtet, in dem Beispiel senkrecht zu der Bezugsebene E2.

In Bezug auf eine zu der zweiten Bezugsebene E2 parallele Breitenrichtung B2 ist eine Ansatzbreite c des Ansatzes 13 kleiner als eine maximale Breite d des Vorsprunges 12. Die Ansatzbreite c des Vorsprunges 12 ist geringfügig kleiner als die Öffnungsbreite a der Ausnehmung 9. Die maximale Breite d des Vorsprunges 12 ist geringfügig kleiner als die maximale Breite b der Ausnehmung 9, jedoch größer als die Öffnungsbreite a der Ausnehmung 9. Aus der Darstellung geht hervor, dass die Form und die Abmessungen der Ausnehmungen 9 und der Vorsprünge 12 so aufeinander abgestimmt sind, dass mehrere gleich ausgebildete Spulenkernumfangssegmente 2 lösbar zu einem Spulenkern 1 miteinander verbunden werden können (siehe auch die Figuren 1, 2 und 6), indem an einem jeweiligen Spulenkernumfangssegment 2 dessen Leisten 14 in Nuten 10 des einen ihm benachbarten Spulenkernumfangssegments 2 eingreifen und indem an dem betrachteten Spulenkernumfangssegment 2 in dessen Nuten die 10 Leisten des anderen benachbarten Spulenkernumfangssegments 2 eingreifen. Dazu entsprechen in einer zu der ersten Bezugsebene E1 und zu der zweiten Bezugsebene E2 senkrechten dritten Bezugsebene E3 (diese verläuft parallel zu der Zeichenebene von Figur 4) die seitlichen Abstände u, v, w der Nuten 10 (bezogen auf die Nutmitten) von dem an die erste Umfangssegmentfläche 15 angrenzenden Rand 17 der ersten Montageseite 3 den seitlichen Abständen u, v, w der Leisten 14 (bezogen auf die Mitte der Leisten) von dem an die erste Umfangssegmentfläche 15 angrenzenden Rand 18 der zweiten Montageseite 4.

In dem Beispiel sind die Spulenkernumfangssegmente 2 jeweils einstückig im Kunststoffspritzgussverfahren hergestellt. Die in Figur 3 mit 23 bezeichnete Linie markiert die Grenze zwischen zwei zueinander gegenläufig geneigten Aushebeschrägen. Wie die Detailvergrößerung von Figur 2 zeigt, haben die Querschnittskontur der Ausnehmung 9 und die Querschnittskontur des Vorsprungs 12 zur Erzielung eines praktisch spielfreien formschlüssigen Eingriffes die gleiche gerundete Form. In Bezug auf ein Spulenkernumfangssegment 2 ist vorgesehen, dass eine Querschnittskontur einer Ausnehmung 9 und eine Querschnittskontur des Vorsprungs 12 in einer Projektion aufeinander relativ zueinander so ausgerichtet werden können, dass die Querschnittskontur des Vorsprunges 12 die Querschnittskontur der Ausnehmung 9 mit einem nur geringen Randspalt zur Erzielung einer Übergangs- oder Spielpassung ausfüllt.

Das in den Figuren 2 bis 4 gezeigte Spulenkernumfangssegment 2 besitzt eine erste Umfangssegmentfläche 15, die an einem Spulenkern 1 (vgl. Figur 2) nach radial außen weist, und eine zweite Umfangssegmentfläche 16, die in montiertem Zustand an dem Spulenkern 1 nach radial innen zeigt. Entsprechend erstreckt sich die erste Umfangssegmentfläche 15 zwischen einem Rand 17 der ersten Montageseite 3 und einem Rand 18 der zweiten Montageseite 4, wobei diese Ränder 17,18 zufolge des Umfangssegmentwinkels α im Vergleich zu den beiden anderen, an den jeweiligen Montageseiten 3, 4 entgegengesetzten Rändern 19, 20 weiter voneinander beabstandet sind und daher auch als divergierende Ränder bezeichnet werden. Die zweite Umfangssegmentfläche 16 erstreckt sich zwischen dem Rand 19, der auf der dem Rand 17 entgegengesetzten Seite der ersten Montageseite 3 liegt, und dem Rand 20, der auf der dem Rand 18 entgegengesetzten Seite der zweiten Montageseite 4 liegt. Die Ränder 17,18 und 19, 20 verlaufen parallel zu der Schnittlinie S. Die erste Umfangssegmentfläche 15 erstreckt sich entlang einer geometrischen Kreiskontur K, die in Figur 4 schematisch mit angegeben ist. In montiertem Zustand der Spulenkernumfangssegmente 2 erstrecken sich ihre jeweiligen Umfangssegmentflächen 15 entlang der gleichen Kreiskontur K, deren Mitte auf der in Figur 2 angegebenen Mittelachse M (diese verläuft dort senkrecht zu der Zeichenebene) liegt. In dem Beispiel ist die Geometrie der Spulenkernumfangssegmente 2 so gewählt, dass in der Zeichenebene von Figur 2 die Mittelachse M nicht mit den Schnittlinien S der Spulenkernumfangssegmente 2 geometrisch zusammenfällt, sondern zwischen den vier Schnittlinien S liegt. Dies ermöglicht vorteilhaft, dass die in dem Ausführungsbeispiel an den Spulenkernumfangssegmenten 2 stirnseitig vorhandenen Gewindebohrungen 21 in zusammengesetztem Zustand der Spulenkernumfangssegmente 2 auf Linien 22 angeordnet sind, die radial durch die geometrische Mittelachse M des Spulenkerns 1 verlaufen.

Bei dem beschriebenen Ausführungsbeispiel umfasst das Spulenkernumfangssegment 2 einen Grundkörper in Gestalt einer einen inneren Hohlraum 24 berandenden Wandung 25. Die Wandung 25 verläuft geschlossen entlang eines Umfangs des Hohlraums 24, so dass es sich um eine ringförmige Wandung 25 handelt. Diese besitzt entlang ihres gesamten Verlaufs eine im Wesentlichen einheitliche Wanddicke. Die ersten Seitenflächen 5, die zweiten Seitenflächen 6, die Montagemittel 7, 8, sowie auch die erste und zweite Umfangssegmentfläche 15,16 sind auf der von dem Hohlraum 24 abgewandten Außenseite der Wandung 25 ausgebildet. In zu den Bezugsebenen E1, E2 senkrechten Ebenen verläuft eine Oberfläche 26 einer ersten Stirnseite 27 und auf der entgegensetzten Seite des Spulenkernumfangssegments 2 eine Oberfläche 28 einer zweiten Stirnseite 29. In die erste Stirnseite 27 und in die zweite Stirnseite 29 sind entlang der zweiten Montageseite 4 in Abständen zueinander jeweils mehrere Gewindebohrungen 21 eingebracht. Des Weiteren ist in die erste Stirnseite 27 und in die zweite Stirnseite 29, jeweils benachbart zu der ersten Umfangssegmentfläche 15, mittig zwischen der ersten Montageseite 3 und der zweiten Montageseite 4 je eine weitere Gewindebohrung 30 eingebracht.

Wie die Figuren 7 bis 10 zeigen, sind die Gewindebohrungen 21, 30 dazu bestimmt, um zum Zusammenbau der in Figur 7 gezeigten Spule 31 zwei Spulenflansche 32, 33 an den Stirnseiten 27, 28 der Spulenkernumfangssegmente 2 des Spulenkerns 1 anzuschrauben. Dabei ist in Figur 7 aus Darstellungsgründen der in Blickrichtung vordere Spulenflansch 33 transparent gezeigt. So wird auch deutlich, dass an dem Spulenkern 1 die ersten Umfangssegmentflächen 15 von benachbarten Spulenkernumfangssegmenten 2 lückenlos aneinander grenzen, so dass ein durchgehender zylindrischer Spulenkernmantel resultiert. Figur 7 zeigt auch, dass die zweiten Umfangssegmentflächen 16 von benachbarten Spulenkernumfangssegmenten 2 gemeinsam eine zentrale Öffnung 34 beranden, die zur Aufnahme einer Achse, einer Welle oder dergleichen dienen kann.

Figur 9 zeigt eine Draufsicht auf den in Figur 7 transparent gezeigten Spulenflansch 33. Dessen Außendurchmesser ist, wie Figur 7 zeigt, größer als der Außendurchmesser des Spulenkerns 1, so dass eine seitliche Berandung für ein auf die Spule aufzuwickelndes Band, Garn oder dergleichen gebildet ist. Der Spulenflansch 33 hat zahlreiche Durchgangsbohrungen, von denen die Durchgangsbohrungen 21'den Gewindebohrungen 21 des Spulenkerns 1 positionsmäßig zugeordnet sind und von denen die Durchgangsbohrungen 30' den Gewindebohrungen 30 des Spulenkerns 1 positionsmäßig zugeordnet sind. Entsprechend sind die Durchgangsbohrungen 21' entlang von Linien 22' angeordnet, die sich in einem Zentrum Z rechtwinklig kreuzen. Der Teilschnitt in Figur 10 zeigt in Verbindung mit dem Teilschnitt von Figur 5, dass sich die Gewindebohrungen 21 in dem gewählten Beispiel im Inneren von aus Metall hergestellten Gewindebuchsen 35 befinden, die in an den Stirnseiten 27, 29 des Spulenkernumfangssegments 2 mündende Bohrungen fest eingesetzt sind. Um die Spulenflansche 32, 33 mit dem Spulenkern 1 lösbar zu verbinden, ist durch jede Durchgangsbohrung 21' von außen eine Schraube 38 hindurch gesteckt und mit ihrem Gewindeende in die Gewindebohrung 21 eingeschraubt, so dass die Spulenflansche 32, 33 fest gegen die Stirnseiten 27, 29 angedrückt sind. Entsprechend sind auch Schrauben 38 durch Durchgangsbohrungen 30', die zu je einer Gewindebohrung 30 eines Spulenkernumfangssegments 2 passen, gesteckt und in die jeweilige Gewindebohrung 30 eingeschraubt.

Figur 3a zeigt eine Variante. Dort ist an Positionen, an denen in Figur 3 je eine Gewindebohrung 21 bzw. 30 vorhanden ist, je ein Gewindestift 36 bzw. 37 angeordnet, von dem ein Gewindeende über die Oberfläche 26 der Stirnseite 27 oder über die Oberfläche 28 der Stirnseite 29 hinaus ragt. Es versteht sich, dass Positionen der Durchgangsbohrungen 21' und 30' der Spulenflansche 32, 33 in zu der vorangehenden Beschreibung entsprechender Weise an Positionen der Gewindestifte 36, 37 angepasst sein können. Zur lösbaren Befestigung der Spulenflansche 32, 33 können diese an den Stirnseiten 27, 29 so ausgerichtet werden, dass die Gewindestifte 36, 37 durch die Durchgangsbohrungen 21' und 30' hindurch ragen und (in den Figuren nicht dargestellte) Muttern auf die Gewindeenden aufgeschraubt werden.

Figur 11 zeigt perspektivisch ein erfindungsgemäßes Spulenkernumfangssegment 2 gemäß einem zweiten Ausführungsbeispiel. Wie auch in folgenden Figuren sind Einzelheiten und Merkmale, die denen aus vorangehenden Figuren entsprechen, zur Übersicht mit gleichen Bezugszeichen beschriftet. Figur 12 zeigt zum Vergleich das in Figur 11 dargestellte Spulenkernumfangssegment 2 in durchgezogenen Linien und das in den Figuren 3 und 4 gezeigte Spulenkernumfangssegment 2 gemäß dem ersten Ausführungsbeispiel gestrichelt. Aus dem Vergleich wird deutlich, dass das Spulenkernumfangssegment 2 gemäß der zweiten Ausführungsform einen kleineren Außendurchmesser aufweist als das Spulenkernumfangssegment 2 gemäß dem ersten Ausführungsbeispiel. Damit einhergehend ist im Vergleich zu dem ersten Ausführungsbeispiel bei dem Spulenkernumfangssegment 2 gemäß Figur 11 die Anzahl der Seitenflächen 5, 6 und der Montagemittel 7, 8 reduziert. Ebenso ist die Anzahl der Gewindebohrungen 21 verringert. In dem jeweiligen, zu einem Spulenkern 1 zusammengesetzten Zustand (siehe Figur 12) liegen die Mittelpunkte der Gewindebohrungen 21 bei beiden Ausführungsbeispielen entlang der Linien 22, deren Schnittpunkt von der geometrischen Mittelachse M durchlaufen wird. Ausgehend von diesem Schnittpunkt, der die Mitte der Kreiskonturen K bildet, befindet sich in jedem Abstand, in dem an dem Spulenkernumfangssegment 2 des zweiten Ausführungsbeispiels eine Gewindebohrung 21 vorhanden ist, auch an dem Spulenkernumfangssegment 2 des ersten Ausführungsbeispiels eine Gewindebohrung 21, so dass sich die Lochbilder insoweit bei passender Ausrichtung überlappen. Zusätzlich besitzt jedes Spulenkernumfangssegment 2 gemäß dem ersten Ausführungsbeispiel noch eine zusätzliche, radial weiter außen liegende Gewindebohrung 21.

Figur 13 zeigt perspektivisch ein erfindungsgemäßes Spulenkernumfangssegment 2 gemäß einem dritten Ausführungsbeispiel. Figur 14 zeigt in schematisch einen Vergleich mit den jeweils im Außendurchmesser größeren Spulenkernumfangssegmenten 2 des ersten und des zweiten Ausführungsbeispiels. Jedes Spulenkernumfangssegment 2 des dritten Ausführungsbeispiels weist pro Stirnseite 27, 29 entlang der zweiten Montageseite 4 nur drei Gewindebohrungen 21 auf. An den gleichen Positionen, d. h. in gleichem Abstand von der geometrischen Mittelachse M, sind dort auch Gewindebohrungen 21 an den Spulenkernumfangssegmenten 2 des ersten und des zweiten Ausführungsbeispiels vorhanden. Diese beiden Spulenkernumfangssegmente 2 weisen darüber hinaus benachbart zu der zweiten Montageseite 4 in jeweils größerem Abstand von der geometrischen Mittelachse M weitere Gewindebohrungen 21 auf.

Aus dem Vorangehenden folgt, dass die Anordnung der Gewindebohrungen 21 an dem Spulenkernumfangssegment 2 des dritten Ausführungsbeispiels mit denen des ersten und des zweiten Ausführungsbeispiels kompatibel ist. Der in Figur 9 gezeigte Spulenflansch 33 (und ebenso der Spulenflansch 32) enthält für sämtliche der in Figur 14 gezeigten Gewindebohrungen 21 eine dazu in der Position (also in Lage und Abstand relativ zu der geometrischen Mittelachse M) angepasste Durchgangsbohrung 21. Daraus folgt, dass die Spulenflansche 32, 33 kompatibel zu den Spulenkernumfangssegmenten 2 gemäß dem ersten, zweiten und dritten Ausführungsbeispiel sind.

Insofern bilden die in Figur 14 schematisch miteinander verglichenen Spulenkernumfangssegmente 2 der drei Ausführungsbeispiele in Verbindung mit einem Spulenflansch 32, 33 oder mit zwei Spulenflanschen 32, 33 auch ein Ausführungsbeispiel eines erfindungsgemäßen Sortiments von Komponenten für den Zusammenbau von Spulen 31.

Figur 15 zeigt eine zu Figur 8 vergleichbare Darstellung. Dabei ist in Figur 15 ein erfindungsgemäßer Spulenkern 1 gemäß dem dritten Ausführungsbeispiel (also mit dem vergleichsweise kleinsten Außendurchmesser) mit den beiden Spulenflanschen 32, 33 verschraubt, während die gleichen Spulenflansche 32, 33 in Figur 8 mit einem Spulenkern 1 gemäß dem ersten Ausführungsbeispiels, d. h. mit dem größten Außendurchmesser, verschraubt sind.

Figur 16 zeigt schematisch in einer Draufsicht eine bevorzugte Möglichkeit zur platzsparenden Aufbewahrung von mehreren Spulenkernumfangssegmenten 2 auf einer Palette 39, die eine normierte Grundfläche besitzt. In dem Beispiel wurde eine Anzahl von acht Spulenkernumfangssegmenten 2 gemäß dem zweiten Ausführungsbeispiel gewählt. Die Darstellung zeigt, dass sich die Spulenkernumfangssegmente 2 in voneinander losgelöstem Zustand so auf der Grundfläche der Palette 39 anordnen lassen, dass sie nicht über deren Außenrand nach außen überstehen. Zu erkennen ist auch, dass sich die Spulenkernumfangssegmente 2 andererseits in einem montierten Zustand, in welchem sie zu zwei Spulenkernen 1 zusammengefügt sind, nicht auf der Palette 39 ablegen ließen, ohne über deren Außenrand hinauszuragen. Um dies zu zeigen, sind in gestrichelten Linien zwei Kreiskonturen 40 angegeben, die den Außendurchmesser von Spulenkernen haben, welche sich aus den Spulenkernumfangssegmenten 2 zusammensetzen lassen.

**Liste der Bezugszeichen**

| | | | |
|---|---|---|---|
| 1 | Spulenkern | 27 | erste Stirnseite |
| 2 | Spulenkernumfangssegment | 28 | Oberfläche |
| 3 | erste Montageseite | 29 | zweite Stirnseite |
| 4 | zweite Montageseite | 30 | Gewindebohrung |
| 5 | Seitenfläche | 30' | Durchgangsbohrung |
| 6 | Seitenfläche | 31 | Spule |
| 7 | Montagemittel | 32 | Spulenflansch |
| 8 | Montagemittel | 33 | Spulenflansch |
| 9 | Ausnehmung | 34 | Öffnung |
| 10 | Nut | 35 | Gewindebuchse |
| 11 | Öffnung | 36 | Gewindestift |
| 12 | Vorsprung | 37 | Gewindestift |
| 13 | Ansatz | 38 | Schraube |
| 14 | Leiste | 39 | Palette |
| 15 | erste Umfangssegmentfläche | 40 | Kreiskontur |
| 16 | zweite Umfangssegmentfläche | | |
| 17 | Rand | a | Öffnungsseite |
| 18 | Rand | b | maximale Breite |
| 19 | Rand | c | Ansatzbreite |
| 20 | Rand | d | maximale Breite |
| 21 | Gewindebohrung | u | Abstand |
| 21' | Durchgangsbohrung | v | Abstand |
| 22 | Linie | w | Abstand |
| 22' | Linie | E1 | erste Bezugsebene |
| 23 | Linie | E2 | zweite Bezugsebene |
| 24 | Hohlraum | E3 | dritte Bezugsebene |
| 25 | Wandung | B1 | Breitenrichtung |
| 26 | Oberfläche | B2 | Breitenrichtung |
| S | Schnittlinie | | |
| Z | Zentrum | | |
| M | geometrische Mittelachse | | |
| U | Umfangsrichtung | | |
| K | Kreiskontur | | |
| α | Umfangssegmentwinkel | | |

## Patentansprüche

1. Spulenkernumfangssegment (2), umfassend: eine erste Montageseite (3) und eine zweite Montageseite (4), wobei die erste Montageseite (3) zumindest eine Seitenfläche (5), die eine erste Bezugsebene (E1) aufspannt, und zumindest ein Montagemittel (7) aufweist, wobei die zweite Montageseite (4) zumindest eine Seitenfläche (6), die eine zweite Bezugsebene (E2) aufspannt, und zumindest ein Montagemittel (8) aufweist, wobei die erste Bezugsebene (E1) und die zweite Bezugsebene (E2) gemeinsam einen Umfangssegmentwinkel (α) einschließen,
wobei das zumindest eine Montagemittel (7) der ersten Montageseite (3) eine Ausnehmung (9) aufweist, die eine zu der Seitenfläche (5) der ersten Montageseite (3) benachbarte Öffnung (11) hat und die sich von der Öffnung (11) ausgehend in das Spulenkernumfangssegment (2) erstreckt, wobei in einer zu der ersten Bezugsebene (E1) senkrechten Querschnittsebene in Bezug auf eine zu der ersten Bezugsebene (E1) parallele Breitenrichtung (B1) eine Öffnungsbreite (a) der Öffnung (11) kleiner als eine maximale Breite (b) der Ausnehmung (9) ist,
wobei das zumindest eine Montagemittel (8) der zweiten Montageseite (4) einen Vorsprung (12) aufweist, der einen zu der Seitenfläche (6) der zweiten Montageseite (4) benachbarten Ansatz (13) hat und der sich von dem Ansatz (13) ausgehend von der zweiten Bezugsebene (E2) weggerichtet erstreckt, wobei in einer zu der zweiten Bezugsebene (E2) senkrechten Querschnittsebene in Bezug auf eine zu der zweiten Bezugsebene (E2) parallele Breitenrichtung (B2) eine Ansatzbreite (c) des Ansatzes (13) kleiner als eine maximale Breite (d) des Vorsprungs (12) ist, wobei die Ansatzbreite (c) des Vorsprungs (12) kleiner als oder gleich der Öffnungsbreite (a) der Ausnehmung (9) ist und wobei die maximale Breite (d) des Vorsprungs (12) kleiner als oder gleich der maximalen Breite (b) der Ausnehmung (9) und größer als die Öffnungsbreite (a) der Ausnehmung (9) ist,
wobei die Ausnehmung (9) des Montagemittels (7) der ersten Montageseite (3) als Nut (10) und der Vorsprung (12) des Montagemittels (8) der zweiten Montageseite (4) als Leiste (14) ausgebildet sind, wobei das Spulenkernumfangssegment (2) eine erste Umfangssegmentfläche (15) und eine zweite Umfangssegmentfläche (16) aufweist, wobei sich die erste Umfangssegmentfläche (15) zwischen einem Rand (17) der ersten Montageseite (3) und einem Rand (18) der zweiten Montageseite (4) erstreckt, wobei diese Ränder (17,18) zufolge des Umfangssegmentwinkels (α) im Vergleich zu den beiden anderen, an den jeweiligen Montageseiten (3, 4) zu ihren entgegengesetzten Rändern (19, 20) weiter voneinander beabstandet sind, und wobei sich die zweite Umfangssegmentfläche (16) zwischen den beiden anderen zuvor genannten Rändern (19, 20) der ersten Montageseite (3) und der zweiten Montageseite (4) erstreckt, **dadurch gekennzeichnet, dass** an der ersten Montageseite (3) eine weitere Nut (10) oder mehrere weitere Nuten (10) vorhanden ist oder sind, die von der zumindest einen Nut (10) seitlich beabstandet ist oder sind, dass an der zweiten Montageseite (4) eine weitere Leiste (14) oder mehrere weitere Leisten (14) vorhanden ist oder sind, die von der zumindest einen Leiste (14) seitlich beabstandet ist oder sind,
dass in einer zu der ersten Bezugsebene (E1) und zu der zweiten Bezugsebene (E2) senkrechten dritten Bezugsebene (E3) die seitlichen Abstände (u, v, w) der Nuten (10) von dem an die erste Umfangssegmentfläche (15) angrenzenden Rand (17) der ersten Montageseite (3) an die seitlichen Abstände (u, v, w) der Leisten (14) von dem an die erste Umfangssegmentfläche (15) angrenzenden Rand (18) der zweiten Montageseite (4) angepasst sind, so dass an der ersten Montageseite (3) des Spulenkernumfangssegments (2) ein zweites, zu ihm gleiches Spulenkernumfangssegment (2) montierbar ist, indem je eine Leiste des zweiten Spulenkernumfangssegment (2) in je eine Nut (10) des Spulenkernumfangssegments (2) einschiebbar ist, und so dass an der zweiten Montageseite (4) des Spulenkernumfangssegments (2) ein drittes, zu ihm gleiches Spulenkernumfangssegment (2) montierbar ist, indem in je eine Nut (10) des dritten Spulenkernumfangssegments (2) je eine Leiste (14) des Spulenkernumfangssegments (2) einschiebbar ist.

2. Spulenkernumfangssegment (2) gemäß Anspruch 1, **dadurch gekennzeichnet, dass** eine Querschnittskontur der Ausnehmung (9) des Montagemittels (7) der ersten Montageseite (3) und eine Querschnittskontur des Vorsprungs (12) des Montagemittels (8) der zweiten Montageseite (4) in einer Projektion aufeinander so relativ zueinander ausrichtbar sind, dass die Querschnittskontur dieses Vorsprungs (12) die Querschnittskontur dieser Ausnehmung (9) vollständig oder unter Belassung eines entlang der Ränder der Querschnittskonturen verlaufenden Spalts ausfüllt.

3. Spulenkernumfangssegment (2) gemäß Anspruch 1 oder Anspruch 2, **dadurch gekennzeichnet, dass** eine Querschnittskontur der Ausnehmung (9) des Montagemittels (7) der ersten Montageseite (3) und eine Querschnittskontur des Vorsprungs (12) des Montagemittels (8) der zweiten Montageseite (4) jeweils die gleiche Form haben, wobei die Form einen gerundeten runden oder trapezförmigen Abschnitt aufweist.

4. Spulenkernumfangssegment (2) gemäß einem der Ansprüche 1 bis 3, **dadurch gekennzeichnet, dass** sich die erste Umfangssegmentfläche (15) entlang einer geometrischen Kreiskontur (K) erstreckt, wobei insbesondere vorgesehen ist, dass ein Mittelpunkt der Kreiskontur (K) seitlich neben einer von der ersten Bezugsebene (E1) und der zweiten Bezugsebene (E2) gebildeten Schnittlinie (S) liegt.

5. Spulenkernumfangssegment (2) gemäß einem der Ansprüche 1 bis 4,
**dadurch gekennzeichnet, dass** die eine weitere Nut oder die mehreren weiteren Nuten zu der zumindest einen Nut gleich ausgebildet ist oder sind, und dass die eine weitere Leiste oder die mehreren weiteren Leisten zu der zumindest einen Leiste gleich ausgebildet ist oder sind, und/oder dass an der ersten Montageseite (3) eine oder mehrere weitere Seitenflächen (5) ausgebildet sind, die voneinander durch die Nuten (10) beabstandet sind, und dass an der zweiten Montageseite (4) eine oder mehrere weitere Seitenflächen (6) ausgebildet sind, die voneinander durch die Leisten (14) beabstandet sind.

6. Spulenkernumfangssegment (2) gemäß einem der Ansprüche 1 bis 5, **dadurch gekennzeichnet, dass** es einstückig, insbesondere aus Kunststoff im Kunststoffspritzgussverfahren, hergestellt ist.

7. Spulenkernumfangssegment (2) gemäß einem der Ansprüche 1 bis 6, **dadurch gekennzeichnet, dass** es eine einen Hohlraum (24) berandende, ringförmige Wandung (25) aufweist, an der die erste Seitenfläche (25), die zweite Seitenfläche (26), das Montagemittel (7) der ersten Montageseite (3) und das Montagemittel (8) der zweiten Montageseite (4) ausgebildet sind.

8. Spulenkernumfangssegment (2) gemäß einem der Ansprüche 1 bis 7, **dadurch gekennzeichnet, dass** es eine erste Stirnseite (27) aufweist, deren Oberfläche (26) zu der Seitenfläche (5) der ersten Montageseite (3) und zu der Seitenfläche (6) der zweiten Montageseite (4) quer verläuft, dass das Spulenkernumfangssegment (2) eine zu der ersten Stirnseite (27) entgegengesetzte zweite Stirnseite (29) aufweist, deren Oberfläche (28) zu der Oberfläche (26) der ersten Stirnseite (27) parallel verläuft, dass an der ersten Stirnseite (27) und an der zweiten Stirnseite (29) entlang der zweiten Montageseite (4) in Abständen voneinander jeweils mehrere Gewindebohrungen (21) und/oder mehrere über die jeweilige Oberfläche (26, 28) der Stirnseite (27, 29) hervorstehende Gewindestifte (36) angeordnet sind und/oder dass an der ersten Stirnseite (27) und an der zweiten Stirnseite (29), jeweils zu der ersten Umfangssegmentfläche (15) benachbart, in einem Bereich zwischen der ersten Montageseite (3) und der zweiten Montageseite (4) jeweils zumindest eine Gewindebohrung (30) oder zumindest ein über die jeweilige Oberfläche der Stirnseite hervorstehender Gewindestift (37) angeordnet ist.

9. Spulenkern (1), **dadurch gekennzeichnet, dass** der Spulenkern (1) mehrere Spulenkernumfangssegmente (2) jeweils gemäß einem der Ansprüche 1 bis 8 umfasst, wobei in montiertem Zustand des Spulenkerns (1) in Umfangsrichtung (U) zueinander benachbarte Spulenkernumfangssegmente (2) formschlüssig miteinander verbunden sind, indem an einem jeweiligen Spulenkernumfangssegment (2) dessen Leisten (14) in Nuten (10) des einen benachbarten Spulenkernumfangssegments (2) eingreifen und indem an dem jeweiligen Spulenkernumfangssegment (2) in dessen Nuten (10) Leisten (14) des anderen benachbarten Spulenkernumfangssegments (2) eingreifen, wobei die Spulenkernumfangssegmente (2) des Spulenkerns (1) zueinander einheitlich ausgebildet sind.

10. Spulenkern (1) gemäß Anspruch 9, **dadurch gekennzeichnet, dass** sich in montiertem Zustand des Spulenkerns (1) Seitenflächen (5) einer ersten Montageseite (3) eines Spulenkernumfangssegments (2) und Seitenflächen (6) einer zweiten Montageseite (4) eines benachbarten Spulenkernumfangssegments (2) aneinander abstützen.

11. Spulenkern (1) gemäß einem der Ansprüche 9 und 10, **dadurch gekennzeichnet, dass** der Umfangssegmentwinkel (α) von jedem einzelnen Spulenkernumfangssegment (2) einen ganzzahligen Bruchteil von 360 Grad, insbesondere 30 oder 40 oder 60 oder 90 oder 120 Grad, beträgt und dass das Multiplikations-Produkt aus der Anzahl der Spulenkernumfangssegmente (2) des Spulenkerns (1) und dem Umfangssegmentwinkel (α) eines jeweiligen Spulenkernumfangssegments (2) 360 Grad ergibt, wobei insbesondere vorgesehen ist, dass sich alle zweiten Umfangssegmentflächen (16) der Spulenkernumfangssegmente (2) entlang einer kreisrunden Kernhüllfläche erstrecken.

12. Spulenkern (1) gemäß einem der Ansprüche 9 bis 11, **dadurch gekennzeichnet, dass** die jeweiligen ersten Umfangssegmentflächen (15) von jeweils zueinander in Umfangsrichtung (U) des Spulenkerns (1) benachbarten Spulenkernumfangssegmenten (2) aneinander angrenzen und/oder dass die jeweiligen zweiten Umfangssegmentflächen (16) von jeweils zueinander in Umfangsrichtung (U) des Spulenkerns (1) benachbarten Spulenkernumfangssegmenten (2) aneinander angrenzen und eine zentrale Öffnung (34) des Spulenkerns (1) beranden.

13. Spulenkern gemäß einem der Ansprüche 9 bis 12, **dadurch gekennzeichnet, dass** im zusammengesetzten Zustand der Spulenkernumfangssegmente (2) Mittelpunkte ihrer stirnseitigen Gewindestifte (36) und/oder Gewindebohrungen (21) auf Linien (22) angeordnet sind, die radial durch den Mittelpunkt des Spulenkerns (1) verlaufen.

14. Sortiment von Komponenten für den Zusammenbau von Spulen (31), **dadurch gekennzeichnet, dass** das Sortiment als Komponenten zumindest enthält: zumindest einen ersten Spulenkern (1) gemäß einem der Ansprüche 9 - 13 mit einem ersten Außendurchmesser, zumindest einen zweiten Spulenkern (1) gemäß einem der Ansprüche 9 -13 mit einem zweiten Außendurchmesser, der größer als der erste Außendurchmesser ist, zumindest einen Spulenflansch (32, 33) oder mehrere Spulenflansche (32, 33), wobei der erste Spulenkern (1) auf jeder Stirnseite (27, 29) seiner Spulenkernumfangssegmente (2) je eine erste Anordnung von Gewindebohrungen (21) aufweist, wobei der zweite Spulenkern (1) auf jeder Stirnseite (27, 29) seiner Spulenkernumfangssegmente (2) je eine zweite Anordnung von Gewindebohrungen (21) aufweist, wobei jede zweite Anordnung zumindest einen Teil der oder alle Gewindebohrungen (21) der ersten Anordnung an jeweils zu der ersten Anordnung gleichen Positionen, insbesondere gleichen Positionen in Bezug auf eine geometrische Mittelachse (M) des jeweiligen Spulenkerns (1) und/oder in Bezug auf die ersten und zweiten Bezugsebenen (E1, E2) des jeweiligen Spulenkernumfangssegments (2), aufweist und zusätzlich zumindest eine weitere Gewindebohrung (21, 30) aufweist, die in Bezug auf eine geometrische Mittelachse (M) des Spulenkerns (1) in einem im Vergleich zu den Gewindebohrungen (21, 30) der ersten Anordnung größeren radialen Abstand positioniert ist, und wobei der zumindest eine Spulenflansch (32, 33) ein eine Mehrzahl von Durchgangsbohrungen (21', 30') umfassendes Lochbild aufweist, wobei das Lochbild auf die erste Anordnung abgestimmt ist, so dass sich der Spulenflansch (32, 33) konzentrisch so zu dem ersten Spulenkern (1) ausrichten lässt, dass auf der dem Spulenflansch (32, 33) zugewandten Stirnseite (27, 29) von jedem Spulenkernumfangssegment (2) des ersten Spulenkerns (1) jeder Gewindebohrung (21, 30) oder zumindest einem Teil der Gewindebohrungen (21, 30) positionsmäßig passend eine Durchgangsbohrung (21', 30') zugeordnet ist, und wobei das Lochbild in der Weise auf die zweite Anordnung abgestimmt ist, so dass sich der Spulenflansch (32, 33) konzentrisch zu dem zweiten Spulenkern (2) ausrichten lässt, so dass auf der dem Spulenflansch (32, 33) zugewandten Stirnseite (27, 29) von jedem Spulenkernumfangssegment (2) des zweiten Spulenkerns (1) jeder Gewindebohrung (21, 30) oder zumindest einem Teil der Gewindebohrungen (21, 30) positionsmäßig passend eine Durchgangsbohrung (21', 30') zugeordnet ist.

15. Spule (31), umfassend zumindest einen Spulenkern (1) und zumindest einen ersten Spulenflansch (32, 33), **dadurch gekennzeichnet, dass** es sich bei dem Spulenkern (1) um einen Spulenkern (1) gemäß einem der Ansprüche 9-13 handelt, dass der Spulenflansch (32, 33) ein eine Mehrzahl von Durchgangsbohrungen (21' 30') umfassendes Lochbild aufweist, das auf eine Anordnung von Gewindebohrungen (21, 30) und/oder Gewindestiften (36, 37) auf zumindest einer der beiden Stirnseiten des Spulenkerns (1) abgestimmt ist, wobei der Spulenflansch (32, 33) mit dem Spulenkern (1) verschraubt ist, indem Schrauben (38) durch Durchgangsbohrungen (21', 30') hindurchgeführt und in Gewindebohrungen (21, 30) eingeschraubt sind oder indem Gewindestifte (36, 37) durch Durchgangsbohrungen (21', 30') hindurchgeführt und Muttern auf durch Durchgangsbohrung (21' 30') hindurchragende Enden der Gewindestifte (36, 37) aufgeschraubt sind, wobei insbesondere vorgesehen ist, dass die Spule (31) einen zweiten Spulenflansch (32, 33) aufweist, der auf eine dem ersten Spulenflansch (32, 33) entsprechende Weise auf der anderen der beiden Stirnseiten des Spulenkerns (1) angeschraubt ist.

## Claims

1. Circumferential reel core segment (2), comprising: a first mounting side (3) and a second mounting side (4), wherein the first mounting side (3) has at least one side face (5) which spans a first reference plane (E1), and at least one mounting means (7), wherein the second mounting side (4) has at least one side face (6) which spans a second reference plane (E2), and at least one mounting means (8), wherein the first reference plane (E1) and the second reference plane (E2) jointly enclose a circumferential segment angle (α),
wherein the at least one mounting means (7) of the first mounting side (3) has a recess (9) which has an opening (11) adjacent to the side face (5) of the first mounting side (3) and which extends from the opening (11) into the circumferential reel core segment (2), wherein in a cross-sectional plane perpendicular to the first reference plane (E1) with respect to a width direction (B1) parallel to the first reference plane (E1), an opening width (a) of the opening (11) is smaller than a maximum width (6) of the recess (9),
wherein the at least one mounting means (8) of the second mounting side (4) has a protrusion (12) which has a lug (13) adjacent to the side face (6) of the first mounting side (4) and which extends from the lug (13) away from the first reference plane (E2), wherein in a cross-sectional plane perpendicular to the first reference plane (E2), with respect to a width direction (B2) parallel to the second reference plane (E2), a lug width (c) of the lug (13) is smaller than a maximum width (d) of the protrusion (12), wherein the lug width (c) of the protrusion (12) is smaller than or equal to the opening width (a) of the recess (9) and wherein the maximum width (d) of the protrusion (12) is smaller than or equal to the maximum width (b) of the recess (9) and greater than the opening width (a) of the recess (9),
wherein the recess (9) of the mounting means (7) of the first mounting side (3) is configured as groove (10) and the protrusion (12) of the mounting means (8) of the second mounting side (4) is configured as strip (14), wherein the circumferential reel core segment (2) comprises a first circumferential segment surface (15) and a second circumferential segment surface (16), wherein the first circumferential segment surface (15) extends between an edge (17) of the first mounting side (3) and an edge (18) of the second mounting side (4), wherein these edges (17, 18) as a result of the circumferential segment angle (α) are spaced further apart from one another compared with the other two edges (19, 20) opposite thereto on the respective mounting sides (3, 4), and wherein the second circumferential segment surface (16) extends between the two other aforesaid edges (19, 20) of the first mounting side (3) and the second mounting side (4), **characterized in that** a further groove (10) or a plurality of further grooves (10) is or are provided on the first mounting side (3), which is or are laterally spaced apart from the at least one groove (10), that a further strip (14) or a plurality of further strips (14) is or are provided on the second mounting side (4), which is or are laterally spaced apart from the at least one strip (14),
that in a third reference plane (E3) perpendicular to the first reference plane (E1) and to the second reference plane (E2), the lateral distances (u, v, w) of the grooves (10) from the edge (17) of the first mounting side (3) adjacent to the first circumferential segment surface (15) are adapted to the lateral distances (u, v, w) of the strips (14) from the edge (18) of the second mounting side (4) adjacent to the first circumferential segment surface (15), so that on the first mounting side (3) of the circumferential reel core segment (2) a second, circumferential reel core segment (2) identical thereto can be mounted whereby respectively one strip of the second circumferential reel core segment (2) can be inserted into respectively one groove (10) of the circumferential reel core segment (2) and so that on the second mounting side (4) of the circumferential reel core segment (2) a third circumferential reel core segment (2) identical thereto can be mounted whereby respectively one strip (14) of the circumferential reel core segment (2) can be inserted into respectively one groove (10) of the third circumferential reel core segment (2).

2. Circumferential reel core segment (2) according to Claim 1, **characterized in that** a cross-sectional contour of the recess (9) of the mounting means (7) of the first mounting side (3) and a cross-sectional contour of the protrusion (12) of the mounting means (8) of the second mounting side (4) in a projection onto one another can be aligned relative to one another in such a manner that the cross-sectional contour of this protrusion (12) fills the cross-sectional contour of this recess (9) completely or leaving a gap running along the edges of the cross-sectional contours.

3. Circumferential reel core segment (2) according to Claim 1 or Claim 2, **characterized in that** a cross-sectional contour of the recess (9) of the mounting means (7) of the first mounting side (3) and a cross-sectional contour of the protrusion (12) of the mounting means (8) of the second mounting side (4) each have the same shape, the shape having a rounded round or trapezoidal section.

4. Circumferential reel core segment (2) according to one of Claims 1 to 3, **characterized in that** the first circumferential segment surface (15) extends along a geometric circular contour (K), wherein in particular it is provided that a centre of the circular contour (K) is laterally next to a line of intersection (S) formed by the first reference plane (E1) and the second reference plane (E2) .

5. Circumferential reel core segment (2) according to one of Claims 1 to 4, **characterized in that** the one further groove or the plurality of further grooves is or are configured the same as the at least one groove and that the one further strip or the plurality of further strips is or are configured the same as the at least one strip, and/or that on the first mounting side (3) one or a plurality of further side faces (5) are formed which are spaced apart from one another by the grooves (10) and that on the second mounting side (4) one or a plurality of further side faces (6) are formed which are spaced apart from one another by the strips (14).

6. Circumferential reel core segment (2) according to one of Claims 1 to 5, **characterized in that** it is manufactured in one piece, in particular from plastic using the plastic injection moulding process.

7. Circumferential reel core segment (2) according to one of Claims 1 to 6, **characterized in that** it has an annular wall (25) bordering a cavity (24), on which the first side face (25), the second side face (26), the mounting means (7) of the first mounting side (3) and the mounting means (8) of the second mounting side (4) are formed.

8. Circumferential reel core segment (2) according to one of Claims 1 to 7, **characterized in that** it has a first end face (27), the surface (26) of which faces the side face (5) of the first mounting side (3) and runs transversely to the side face (6) of the second mounting side (4), so that the circumferential reel core segment (2) has a second end face (29) opposite the first end face (27), the surface (28) of which runs parallel to the surface (26) of the first end face (27), that on the first end face (27) and on the second end face (29) along the second mounting side (4) at intervals from one another, in each case several threaded holes (21) and/or several threaded pins (36) protruding over the respective surface (26, 28) of the end face (27, 29) are arranged and/or that on the first end face (27) and on the second end face (29), in each case adjacent to the first circumferential segment surface (15), in an area between the first mounting side (3) and the second mounting side (4), in each case at least one threaded hole (30) or at least one threaded pin (37) protruding beyond the respective surface of the end face is arranged.

9. Reel core (1), **characterized in that** the reel core (1) comprises a plurality of circumferential reel core segments (2), each according to one of Claims 1 to 8, wherein in the assembled state of the reel core (1) in the circumferential direction (U) circumferential reel core segments (2) adjacent to one another are positively connected to each other whereby on a respective circumferential reel core segment (2) the strips (14) thereof engage in grooves (10) of an adjacent circumferential reel core segment (2) and **in that** on the respective circumferential reel core segment (2) strips (14) of the other adjacent circumferential reel core segments (2) engage in grooves (10) thereof, wherein the circumferential reel core segments (2) of the reel core (1) are configured uniformly with respect to one another.

10. Reel core (1) according to Claim 9, **characterized in that** in the assembled state of the reel core (1) side faces (5) of a first mounting side (3) of a circumferential reel core segment (2) and side faces (6) of a second mounting side (4) of an adjacent circumferential reel core segment (2) support each other.

11. Reel core (1) according to one of Claims 9 and 10, **characterized in that** the circumferential segment angle (α) of each individual circumferential reel core segment (2) is an integer fraction of 360 degrees, in particular 30 or 40 or 60 or 90 or 120 degrees, and that the multiplication product of the number of circumferential reel core segments (2) of the reel core (1) and the circumferential segment angle (α) of a respective circumferential reel core segment (2) results in 360 degrees, wherein in particular it is provided that all the second circumferential segment surfaces (16) of the circumferential reel core segments (2) extend along a circular core envelope surface.

12. Reel core (1) according to one of Claims 9 to 11, **characterized in that** the respective first circumferential segment surfaces (15) of circumferential reel core segments (2) which are adjacent to one another in the circumferential direction (U) of the reel core (1) adjoin one another and/or that the respective second circumferential segment surfaces (16) of circumferential reel core segments (2) adjacent to one another in the circumferential direction (U) of the reel core (1) adjoin one another and border a central opening (34) of the reel core (1).

13. Reel core according to one of Claims 9 to 12, **characterized in that** in the assembled state of the circumferential reel core segments (2) midpoints of their front-side threaded pins (36) and/or threaded holes (21) are arranged on lines (22) which run radially through the midpoint of the reel core (1) .

14. Range of components for assembling reels (31), **characterized in that** the range contains as components at least: at least a first reel core (1) according to one of Claims 9 - 13 having a first outer diameter, at least a second reel core (1) according to one of the Claims 9 - 13 having a second outer diameter that is larger than the first outer diameter, at least one reel flange (32, 33) or several reel flanges (32, 33), wherein the first reel core (1) on each end face (27, 29) of its circumferential reel core segments (2) each has a first arrangement of threaded holes (21), wherein the second reel core (1) has a second arrangement of threaded holes (21) on each end face (27, 29) of its circumferential reel core segments (2), wherein every other arrangement has at least a part of or all of the threaded holes (21) of the first arrangement at positions that are in each case the same as the first arrangement, in particular the same positions in relation to a geometric central axis (M) of the respective reel core (1) and/or in relation to the first and second reference planes (E1, E2) of the respective circumferential reel core segment (2), and additionally has at least one further threaded hole (21, 30), which is positioned in relation to a geometric central axis (M) of the reel core (1) at a greater radial distance compared to the threaded holes (21, 30) of the first arrangement, and wherein the at least one reel flange (32, 33) has a hole pattern comprising a plurality of through-holes (21', 30'), wherein the hole pattern is matched to the first arrangement, so that the reel flange (32, 33) can be aligned concentrically to the first reel core (1) so that on the end face (27, 29) facing the reel flange (32, 33) of each circumferential reel core segment (2) of the first reel core (1) each threaded hole (21, 30) or at least a part of the threaded holes (21, 30) is assigned a through-hole (21', 30') in a positionally appropriate manner, and wherein the hole pattern is matched to the second arrangement in such a manner that the reel flange (32, 33) can be aligned concentrically to the second reel core (2), so that on the end face (27, 29) facing the reel flange (32, 33) of each reel core circumferential segment (2) of the second reel core (1) each threaded hole (21, 30) or at least a part of the threaded holes (21, 30) is assigned a through-hole (21', 30') in a positionally appropriate manner.

15. Reel (31), comprising at least one reel core (1) and at least one first reel flange (32, 33), **characterized in that** the reel core (1) comprises a reel core (1) according to one of Claims 9-13, that the reel flange (32, 33) has a hole pattern comprising a plurality of through-holes (21' 30') which is matched to an arrangement of threaded holes (21, 30) and/or threaded pins (36, 37) on at least one of the two end faces of the reel core (1), wherein the reel flange (32, 33) is screwed to the reel core (1) by passing screws (38) through through-holes (21', 30') and screwing them into threaded holes (21, 30) or by passing threaded pins (36, 37) through through-holes (21', 30') and screwing nuts onto ends of the threaded pins (36, 37) protruding through the through-hole (21' 30'), wherein in particular it is provided that the reel (31) has a second reel flange (32, 33), which is screwed onto the other of the two end faces of the reel core (1) in a manner corresponding to the first reel flange (32, 33).

## Revendications

1. Segment circonférentiel de noyau de bobine (2), comprenant un premier côté de montage (3) et un deuxième côté de montage (4), le premier côté de montage (3) comportant au moins une surface latérale (5), qui définit un premier plan de référence (E1) et au moins un moyen de montage (7), le deuxième côté de montage (4) comportant au moins une surface latérale (6), qui définit un deuxième plan de référence (E2) et au moins un moyen de montage (8), le premier plan de référence (E1) et le deuxième plan de référence (E2) incluant conjointement un angle (α) de segment circonférentiel,
l'au moins un moyen de montage (7) du premier côté de montage (3) comportant un évidement (9), qui possède une ouverture (11) voisine de la surface latérale (5) du premier côté de montage (3) et qui s'étend en partant de l'ouverture (11) dans le segment circonférentiel de noyau de bobine (2),
dans un plan de section transversale perpendiculaire au premier plan de référence (E1), en rapport à un sens de la largeur (B1) parallèle au premier plan de référence (E1), une largeur d'ouverture (a) de l'ouverture (11) étant inférieure à une largeur maximale (b) de l'évidement (9),
l'au moins un moyen de montage (8) du deuxième côté de montage (4) comportant une saillie (12) qui possède une racine (13) voisine de la surface latérale (6) du deuxième côté de montage (4) et qui, en partant de la racine (13) s'étend en éloignement du deuxième plan de référence (E2), dans un plan de section transversale perpendiculaire au deuxième plan de référence (E2), en rapport à un sens de la largeur (B2) parallèle au deuxième plan de référence (E2), une largeur de racine (c) de la racine (13) étant inférieure à une largeur maximale (d) de la saillie (12), la largeur de racine (c) de la saillie (12) étant inférieure ou égale à la largeur d'ouverture (a) de l'évidement (9) et la largeur maximale (d) de la saillie (12) étant inférieure ou égale à la largeur maximale (b) de l'évidement (9) et supérieure à la largeur d'ouverture (a) de l'évidement (9),
l'évidement (9) du moyen de montage (7) du premier côté de montage (3) étant conçu sous la forme d'une rainure (10) et la saillie (12) du moyen de montage (8) du deuxième côté de montage (4) étant conçue sous la forme d'une barrette (14), le segment circonférentiel de noyau de bobine (2) comportant une première surface (15) de segment circonférentiel et une deuxième surface (16) de segment circonférentiel, la première surface (15) de segment circonférentiel s'étendant entre un bord (17) du premier côté de montage (3) et un bord (18) du deuxième côté de montage (4), du fait de l'angle (α) de segment circonférentiel, lesdits bords (17, 18) étant plus écartés l'un de l'autre, en comparaison des deux autres bords (19, 20) qui leur sont opposés sur les côtés de montage (3, 4) respectifs et la deuxième surface (16) de segment circonférentiel s'étendant entre les deux autres bords (19, 20) précédemment cités du premier côté de montage (3) et du deuxième côté de montage (4), **caractérisé en ce que** sur le premier côté de montage (3) est ou sont présente (s) une rainure (10) supplémentaire ou plusieurs rainures (10) supplémentaires, qui est ou qui sont écartée (s) latéralement de l'au moins une rainure (10), **en ce que** sur le deuxième côté de montage (4) est ou sont présente(s) une barrette (14) supplémentaire ou plusieurs barrettes (14) supplémentaires qui est ou qui sont écartée (s) latéralement de l'au moins une barrette (14),
**en ce que** dans un troisième plan de référence (E3) perpendiculaire au premier plan de référence (El) et au deuxième plan de référence (E2), les écarts latéraux (u, v, w) des rainures (10) par rapport au bord (17) du premier côté de montage (3) qui est adjacent à la première surface (15) de segment circonférentiel sont adaptés aux écarts latéraux (u, v, w) des barrettes (14) par rapport au bord (18) du deuxième côté de montage (4) qui est adjacent à la première surface (15) de segment circonférentiel, de telle sorte que sur le premier côté de montage (3) du segment circonférentiel de noyau de bobine (2) puisse être monté un deuxième segment circonférentiel de noyau de bobine (2) qui lui est identique, **en ce que** chaque fois une barrette du deuxième segment circonférentiel de noyau de bobine (2) est insérable dans chaque fois une rainure (10) du segment circonférentiel de noyau de bobine (2) et de telle sorte que sur le deuxième côté de montage (4) du segment circonférentiel de noyau de bobine (2) puisse être monté un troisième segment circonférentiel de noyau de bobine (2) qui lui est identique, **en ce que** dans chaque fois une rainure (10) du troisième segment circonférentiel de noyau de bobine (2) est insérable chaque fois une barrette (14) du segment circonférentiel de noyau de bobine (2).

2. Segment circonférentiel de noyau de bobine (2) selon la revendication 1, **caractérisé en ce que** dans une projection l'un sur l'autre, un contour de section transversale de l'évidement (9) du moyen de montage (7) du premier côté de montage (3) et un contour de section transversale de la saillie (12) du moyen de montage (8) du deuxième côté de montage (4) sont susceptibles d'être alignés l'un par rapport à l'autre de telle sorte que le contour de section transversale de ladite saillie (12) remplisse totalement ou en laissant libre une fente s'écoulant le long des bords des contours de sections transversales le contour de section transversale dudit évidement (9).

3. Segment circonférentiel de noyau de bobine (2) selon la revendication 1 ou la revendication 2, **caractérisé en ce qu'**un contour de section transversale de l'évidement (9) du moyen de montage (7) du premier côté de montage (3) et un contour de section transversale de la saillie (12) du moyen de montage (8) du deuxième côté de montage (4) ont respectivement la même forme, la forme présentant une partie ronde arrondie ou trapézoïdale.

4. Segment circonférentiel de noyau de bobine (2) selon l'une quelconque des revendications 1 à 3, **caractérisé en ce que** la première surface (15) de segment circonférentiel s'étend le long d'un contour circulaire (K) géométrique, étant notamment prévu qu'un point médian du contour circulaire (K) se situe latéralement à côté d'une ligne d'intersection (S) formée par le premier plan de référence (E1) et le deuxième plan de référence (E2).

5. Segment circonférentiel de noyau de bobine (2) selon l'une quelconque des revendications 1 à 4, **caractérisé en ce que** l'une rainure supplémentaire ou les plusieurs rainures supplémentaires est ou sont conçue(s) à l'identique de l'au moins une rainure et **en ce que** l'une barrette supplémentaire ou les plusieurs barrettes supplémentaires est ou sont conçue(s) à l'identique de l'au moins une barrette .et / ou **en ce que** sur le premier côté de montage (3) sont conçues une ou plusieurs surfaces latérales (5) supplémentaire) qui sont écartées les unes des autres par les rainures (10) et **en ce que** sur le deuxième côté de montage (4) sont conçues une ou plusieurs surfaces latérales (6) supplémentaires qui sont écartées les unes des autres par les barrettes (14).

6. Segment circonférentiel de noyau de bobine (2) selon l'une quelconque des revendications 1 à 5, **caractérisé en ce qu'**il est fabriqué en monobloc, notamment en matière plastique par procédé de moulage par injection de matière plastique.

7. Segment circonférentiel de noyau de bobine (2) selon l'une quelconque des revendications 1 à 6, **caractérisé en ce qu'**il comporte une paroi (25) de forme annulaire, bordant une cavité (24), sur laquelle sont conçus la première surface latérale (25), la deuxième surface latérale (26), le moyen de montage (7) du premier côté de montage (3) et le moyen de montage (8) du deuxième côté de montage (4).

8. Segment circonférentiel de noyau de bobine (2) selon l'une quelconque des revendications 1 à 7, **caractérisé en ce qu'**il comporte une première face frontale (27) dont la surface (26) s'écoule à la transversale de la surface latérale (5) du premier côté de montage (3) et de la surface latérale (6) du deuxième côté de montage (4), **en ce que** le segment circonférentiel de noyau de bobine (2) comporte une deuxième face frontale (29), opposée à la première face frontale (27), dont la surface (28) s'écoule à la parallèle de la surface (26) de la première face frontale (27), **en ce que** sur la première face frontale (27) et sur la deuxième face frontale (29) sont placés le long du deuxième côté de montage (4) avec des écarts mutuels chaque fois plusieurs taraudages (21) et / ou plusieurs tiges filetées (36) débordant au-delà de la surface (26, 28) respective de la face frontale (27, 29) et / ou **en ce que** sur la première face frontale (27) et sur la deuxième face frontale (29), chaque fois au voisinage de la première surface (15) de segment circonférentiel, dans une zone entre le premier côté de montage (3) et le deuxième côté de montage (4) est placé(e) chaque fois au moins un taraudage (30) ou au moins une tige filetée (37) débordant au-delà de la surface respective de la face frontale.

9. Noyau de bobine (1), **caractérisé en ce que** le noyau de bobine (1) comprend plusieurs segments circonférentiels de noyau de bobine (2), chacun selon l'une quelconque des revendications 1 à 8, lorsque le noyau de bobine (1) est monté, des segments circonférentiels de noyau de bobine (2) voisins les uns des autres en direction circonférentielle étant assemblés les uns avec les autres par complémentarité de forme, **en ce que** sur un segment circonférentiel de noyau de bobine (2) respectif, ses barrettes (14) s'engagent dans des rainures (10) de l'un segment circonférentiel de noyau de bobine (2) voisin et **en ce que** sur le segment circonférentiel de noyau de bobine (2) respectif, dans ses rainures (10) s'engagent des barrettes (14) de l'autre segment circonférentiel de noyau de bobine (2) voisin, les segments circonférentiels de noyau de bobine (2) du noyau de bobine (1) étant conçus de manière homogène les uns par rapport aux autres.

10. Noyau de bobine (1) selon la revendication 9, **caractérisé en ce que** lorsque le noyau de bobine (1) est monté, des surfaces latérales (5) d'un premier côté de montage (3) d'un segment circonférentiel de noyau de bobine (2) et des surfaces latérales (6) d'un deuxième côté de montage (4) d'un segment circonférentiel de noyau de bobine (2) voisins s'appuient les unes contre les autres.

11. Noyau de bobine (1) selon l'une quelconque des revendications 9 et 10, **caractérisé en ce que** l'angle (α) de segment circonférentiel de chaque segment circonférentiel de noyau de bobine (2) individuel s'élève à une fraction entière de 360 degrés, notamment à 30 ou 40 ou 60 ou 90 ou 120 degrés et **en ce que** le produit multiplicateur du nombre des segments circonférentiels de noyau de bobine (2) du noyau de bobine (1) et de l'angle (α) de segment circonférentiel d'un segment circonférentiel de noyau de bobine (2) respectif donne 360 degrés, étant notamment prévu que toutes les deuxièmes surfaces (16) de segment circonférentiel des segments circonférentiels de noyau de bobine (2) s'étendent le long d'une surface d'enveloppe du noyau de forme circulaire.

12. Noyau de bobine (1) selon l'une quelconque des revendications 9 à 11, **caractérisé en ce que** les premières surfaces (15) de segment circonférentiel respectives de segments circonférentiels de noyau de bobine (2) du noyau de bobine (1) respectivement voisines dans la direction circonférentielle (U) sont mutuellement adjacentes et / ou **en ce que** les deuxièmes surfaces (16) de segment circonférentiel respectives de segments circonférentiels de noyau de bobine (2) du noyau de bobine (1) respectivement voisines dans la direction circonférentielle (U) sont mutuellement adjacentes et bordent une ouverture (34) centrale du noyau de bobine (1) .

13. Noyau de bobine selon l'une quelconque des revendications 9 à 12, **caractérisé en ce que** lorsque les segments circonférentiels de noyau de bobine (2) sont assemblés, des points médians de leurs tiges filetées (36) et/ ou taraudages (21) de la face frontale sont placées sur des lignes (22) qui s'écoulent en direction radiale à travers le point médian du noyau de bobine (1).

14. Assortiment de composants pour l'assemblage de bobines (31), **caractérisé en ce que** l'assortiment comporte en tant que composants au moins : au moins un premier noyau de bobine (1) selon l'une quelconque des revendications 9 à 13 avec un premier diamètre extérieur, au moins un deuxième noyau de bobine (1) selon l'une quelconque des revendications 9 à 13 avec un deuxième diamètre extérieur qui est supérieur au premier diamètre extérieur, au moins une bride (32, 33) de bobine ou plusieurs brides (32, 33) de bobine, sur chaque face frontale (27, 29) de ses segments circonférentiels de noyau de bobine (2), le premier noyau de bobine (1) comportant chaque fois un premier agencement de taraudages (21), sur chaque face frontale (27, 29) de ses segments circonférentiels de noyau de bobine (2), le deuxième noyau de bobine (1) comportant chaque fois un deuxième agencement de taraudages (21), chaque deuxième agencement comportant au moins une partie ou tous les taraudages (21) du premier agencement sur chaque fois des positions identiques à celles du premier agencement, notamment sur des positions identiques en rapport à un axe médian (M) géométrique du noyau de bobine (1) respectif et / ou en rapport au premier et deuxième plans de référence (El, E2) du segment circonférentiel de noyau de bobine (2) respectif et comportant additionnellement au moins un taraudage (21, 30) supplémentaire, qui en rapport à un axe médian (M) géométrique du noyau de bobine (1) est positionné avec un écart radial supérieur en comparaison des taraudages (21, 30) du premier agencement et l'au moins une bride (32, 33) de bobine présentant une configuration de trous comprenant une pluralité de perçages traversants (21', 30'), la configuration de trous étant harmonisée avec le premier agencement, de telle sorte que la bride (32, 33) de bobine puisse être alignée de manière concentrique par rapport au premier noyau de bobine (1), de telle sorte que sur la face frontale (27, 29) de chaque segment circonférentiel de noyau de bobine (2) du premier noyau de bobine (1) qui est tournée vers la bride (32, 33) de bobine, à chaque taraudage (21, 30) ou à au moins une partie des taraudages (21, 30) soit associé en position adaptée un perçage traversant (21', 30') et la configuration de trous étant harmonisée avec le deuxième agencement de telle manière que la bride (32, 33) de bobine puisse être alignée de manière concentrique sur le deuxième noyau de bobine (2), de sorte que sur la face frontale (27, 29) de chaque segment circonférentiel de noyau de bobine (2) du deuxième noyau de bobine (1) tournée vers la bride (32, 33) de bobine, à chaque taraudage (21, 30) ou au moins à une partie des taraudages (21, 30) soit associé en position adaptée un perçage traversant (21', 30').

15. Bobine (31), comprenant au moins un noyau de bobine (1) et au moins une première bride (32, 33) de bobine, **caractérisée en ce que** le noyau de bobine (1) est un noyau de bobine (1) selon l'une quelconque des revendications 9 à 13, **en ce que** la bride (32, 33) de bobine comporte une configuration de trous comprenant une pluralité de perçages traversants (21' 30'), qui est harmonisée avec un agencement de taraudages (21, 30) et / ou de tiges filetées (36, 37) sur au moins l'un des deux faces frontales du noyau de bobine (1), la bride (32, 33) de bobine étant vissée avec le noyau de bobine (1) **en ce que** des vis (38) sont passées à travers des perçages traversants (21', 30') et vissées dans des taraudages (21, 30) ou **en ce que** des tiges filetées (36, 37) sont passées à travers des perçages traversants (21', 30') et des écrous sont vissés sur des extrémités des tiges filetées (36, 37) saillant à travers des perçages traversants (21' 30'), étant notamment prévu que la bobine (31) comporte une deuxième bride (32, 33) de bobine, qui d'une manière correspondant à celle pour la première bride (32, 33) de bobine est vissée sur l'autre des deux faces frontales du noyau de bobine (1).
